# EUROPÄISCHE PATENTSCHRIFT

(11) **EP 0 176 951 B1**
(45) Veröffentlichungstag und Bekanntmachung des Hinweises auf die Patenterteilung: **19.07.1989**
(21) Anmeldenummer: 85112183.0
(22) Anmeldetag: 25.09.1985
(51) Int. Cl.: A63C 9/20

(54) **Skibindung-Skischuh-Kombination für einen Langlauf-oder Tourenski**
Combination of a ski boot and a ski binding for a cross country ski or a touring ski
Combinaison de fixation et de chaussure pour ski de fond ou ski de randonnée

(30) Priorität: 26.09.1984 AT 3050/84
(43) Veröffentlichungstag der Anmeldung: 09.04.1986
(73) Patentinhaber: TMC CORPORATION, CH-6340 Baar/Zug (CH)
(72) Erfinder: Hölzl, Klaus, Dr., A-1090 Wien (AT)
(74) Vertreter: Szász, Tibor, Dipl.-Ing.

(56) Entgegenhaltungen:
- DE-A- 2 360 674
- DE-A- 2 906 520
- US-A- 3 861 700
- US-A- 3 907 319

## Beschreibung

Die Erfindung bezieht sich auf eine Skibindung-Skischuh-Kombination nach dem Oberbegriff des Anspruches 1.

Eine Skibindung-Skischuh-Kombination der eingangs genannten Art ist in der DE-A1-29 06 520 geoffenbart. Der zur Aufnahme des Schuhs dienende Haltebügel ist schalenartig ausgebildet, wobei die vordere Sohlenverlängerung des Schuhs am Boden des Haltebügels aufliegt und von oben her durch den Haltebügel bzw. durch dessen Absatz, an dem eine als lösbare Sperre dienende Klinke in ihrer Raststellung eingreift, umgriffen ist. Dabei wird der gesamte vordere Bereich des Schuhs, also sowohl die Sohlenverlängerung als auch dessen flexibler Bereich, durch Seitenwände seitlich gestützt.

Bei dieser bekannten Skibindung-Skischuh-Kombination ist die horizontale Querachse des Haltebügels etwa im Ballenbereich angeordnet, wobei der Haltebügel durch Lösen der seinen vorderen Rand festhaltenden Sperre geöffnet wird. Eine derartige Konstruktion hat den Vorteil, daß die lösbare Sperre des Haltebügels keinen nennenswerten Beanspruchungen ausgesetzt wird. Dieser Vorteil wird allerdings dadurch erkauft, daß das Schließen der Bindung entgegen dem natürlichen Bewegungsablauf vom Ballenbereich in Richtung zu den Zehenspⁱtzen hin erfolgen muß. Ein solcher, dem natürlichen Bewegungsablauf entgegengesetzter Schließvorgang ist nicht nur umständlich, er kann wenig geübte Langläufer von der Ausübung dieser Sportart sogar fernhalten. Diese druckschriftlich veröffentlichte Skibindung-Skischuh-Kombination wurde, wie anzunehmen ist, aus diesen oder ähnlichen Gründen, auch nicht verwirklicht.

Die DE-A-23 60 674 offenbart eine Skibindung für einen Langlauf- oder Tourenski, welche hinsichtlich des Einstiegsvorganges ähnliche Schwierigkeiten aufweist, wie die eingangs genannte Skibindung-Skischuh-Kombination. Dabei dürfte der Schließvorgang bei dieser bekannten Lösung aus dem Grund noch komplizierter als bei der eingangs behandelten Ausgestaltung sein, als hier die volle Federkraft der lösbaren Sperre durch die Zehen des Benutzers zu überwinden ist. Offensichtlich wurde dieser Nachteil auch von der seinerzeitigen Anmelderin erkannt und auf die Möglichkeit einer Betätigung der Sperre durch Hand oder durch den Skistock hingewiesen. Die beiden letzteren Einstiegsmöglichkeiten nehmen jedoch den Vorteil eines Step-in-Einstiegvorganges weg.

Bei einer anderen bekannten Skibindung nach der DE-A2-28 46 475 - wie auch bei anderen bekannten ähnlichen Einrichtungen - ist es notwendig, zuerst Öffnungen, die in der Sohlenverlängerung eines Schuhs vorgesehen sind mit genau in diese Öffnungen passenden Zapfen, die auf der Oberseite der Bindung vorgesehen sind, in Deckung zu bringen. Dies erfordert erhebliche Aufmerksamkeit, welche bei einer sogenannten Step-in-Bindung besonders unerwünscht ist.

Darüber hinaus ist bei allen behandelten Skibindung-Skischuh-Kombinationen das relativ umständliche Einführen der Verriegelungszapfen in die Öffnungen der Sohlenverlängerung mit gleichzeitigem Schließen der Bindung ebenso nachteilig, wie ein mit einem Öffnen der lösbaren Sperre verbundenes Aussteigen mit dem Skischuh aus einer solchen Bindung.

Aufgabe der Erfindung ist es, eine Skibindung-Skischuh-Kombination der eingangs skizzierten Art zu schaffen, bei der das Einsteigen dem natürlichen Bewegungsablauf entsprechend und bequem erfolgen kann, ohne daß eine Betätigung der Bindung mit der Hand oder mit einem Skistock notwendig ist und bei welcher das Zusammenführen von Verriegelungszapfen und Haltebügel beim Einsteigen in die Bindung von selbst erfolgt. Diese Aufgabe wird erfindungsgemäß durch das Kennzeichen des Anspruches 1 gelöst.

Durch die erfindungsgemäßen Maßnahmen haben sich die auf die Verriegelung einwirkenden Kräfte, trotz der Verlegung der Querachse vom hinteren Ende des Haltebügels in dessen vorderen Bereich, überraschender Weise als durchaus beherrschbar erwiesen. Der durch die Erfindung erzielbare Effekt liegt darin, den Einstieg mit dem Schuh und das Schließen der Bindung dem natürlichen Bewegungsablauf entsprechend durchführen zu können. Dadurch, daß in der Einstiegsstellung der Haltebügel für den Schuh unter einem spitzen Winkel steht, wird für die Sohlenverlängerung und somit für den Schuh ein natürliches Einführen in den Haltebügel der Skibindung gewährleistet und gleichzeitig auch die Möglichkeit für ein sicheres Schließen der Bindung geschaffen, wobei diese Vorgangsweise - dem natürlichen Bewegungs-ablauf entsprechend - von den Zehenspitzen in Richtung zum Ballenbereich hin erfolgt. Somit liegt der durch die Erfindung erzielbare Gesamteffekt nicht nur im technischen, sondern auch im nachtechnischen Bereich, nämlich im Komfort. Das Niederdrücken des Haltebügels kann somit durch den Schuh selbst erfolgen, und ohne daß eine Betätigung der Bindung mit der Hand oder mit einem Skistock notwendig wäre. Bei diesem Niederdrücken dringen die Verriegelungszapfen automatisch in die vorgesehenen Öffnungen der Sohlenverlängerung der Skischuhsohle ein, da diese durch den Haltebügel bereits in der richtigen Position gehalten sind.

Eine nähere Erläuterung der Erfindung erfolgt anschließend anhand eines Ausführungsbeispiels welches in der Zeichnung dargestellt ist.

In dieser ist Fig. 1 die Draufsicht auf das vordere Ende eines für die erfindungsgemäße Bindung bestimmten Langlaufschuhs, Fig. 2 ein vertikaler Längsschnitt durch die montierte Bindung im Verwendungszustand, Fig. 3 eine Fig. 2 entsprechende Draufsicht.

Die erfindungsgemäße Skibindung ist zur Verwendung im Zusammenhang mit einem bereits auf dem Markt befindlichen Schuh 14 gemäß Fig. 1 bestimmt, dessen vorderer Sohlenbereich verlängert ist. Die Sohlenverlängerung 12 ist in ihrem vordersten Bereich starr ausgebildet und weist dort Öffnungen 15 auf. Zwischen diesen und dem Schuh 14 befindet sich ein flexibler Bereich 13, welcher es erlaubt, die Ferse des Schuhs zu heben, während der vordere Teil der Sohlenverlängerung 12 auf dem Ski eingespannt bleibt.

Zur Befestigung des Schuhs dient die in Fig. 2 und 3 dargestellte Bindung. Ihr wesentlichster Teil ist der Haltebügel 1 für den Schuh 14, welcher um eine Querachse 4 schwenkbar ist. Diese Querachse ist an einem Grundkörper 3 angeordnet, welcher mittels Schrauben 7 am Ski 6 befestigt ist. Fest mit dem Grundkörper verbunden sind Verriegelungszapfen 2, welche in der Stellung gemäß Fig. 2 den Innenraum des Haltebügels 1 durchsetzen. Die Querachse 4 ist von einer Schenkelfeder 5 umgeben, welche versucht, den Haltebügel 1 in die in Fig. 2 strichpunktiert dargestellte Lage zu verschwenken, in welcher der Haltebügel 1 von den Verriegelungszapfen 2 getrennt ist. Diese Verschwenkung ist jedoch nur möglich, wenn die durch die Feder 11 belastete Klinke 10 aus dem Absatz 17 des Haltebügels 1 herausgeschwenkt ist. Hiezu genügt es, wenn mit einem Skistock oder auch mit der Hand ein mäßiger Druck im Bereich der Ausnehmung 9 zur Klinke 10 ausgeübt wird.

Beim Einsteigen in die in Fig. 2 strichpunktiert dargestellte geöffnete Bindung wird der Schuh 14 schräg in den Haltebügel 1 eingeschoben, wobei die Klinke 10 den oberen Rand des Haltebügels 1 übergreift. Daraufhin wird der Schuh 14 gemeinsam mit dem Haltebügel 1 in Richtung des Pfeiles 16 verschwenkt und durch die Verriegelungszapfen 12 durchdrungen. Die Klinke 10 gleitet dabei über den oberen Rand des Haltebügels 1 und wird schließlich in dessen Absatz 17 verrastet.

Zum Öffnen der Bindung ist es lediglich notwendig, die Klinke 10, wie beschrieben, aus dem Absatz 17 des Haltebügels 1 herauszuschwenken. Anschließend wird der Haltebügel 1 so weit nach oben verschwenkt, bis die Verriegelungszapfen 2 nicht mehr in die Öffnungen 15 der Sohlenverlängerung 12 des Schuhs 14 eingreifen.

Der Haltebügel 1 ist beim dargestellten Ausführungsbeispiel mit Seitenwänden 8 versehen, welche beim Einsetzen des Schuhs eine Führung bilden, durch welche es erleichtert wird, die Haltezapfen 2 bzw. die Öffnungen 18 im Haltebügel 1 mit den Öffnungen 15 in der Sohlenverlängerung 12 zur Deckung zu bringen. Außerdem bewirken diese Seitenwände eine zusätzliche Sicherung gegen seitliches Verschwenken des Schuhs 14.

Der besondere Vorteil der dargestellten Einrichtung liegt in ihrer einfachen Bedienung, also darin, daß das Schließen der Bindung genauso einfach erfolgt, wie bei den unter der Bezeichnung « Step-in Bindung » bekannten Sicherheitsskibindungen. Auch das willkürliche Öffnen durch Belastung einer Klinke und anschießendes Hochschwenken des beweglichen Bindungsteiles ist ganz einfach und setzt insbesondere nicht voraus, daß sich der Benützer bücken muß.

## Patentansprüche

Skibindung-Skischuh-Kombination für einen Langlauf- oder Tourenski (6) mit einem um eine horizontale Querachse (4) verschwenkbaren, im Sinne eines Hochschwenkens federbelasteten, schalenartig ausgebildeten Haltebügel (1), welcher bei einem eingesetzten Schuh (14) dessen Sohlenverlängerung (12) von unten umgreift, seitlich abstützt und von oben zumindest bereichsweise übergreift, so daß der Haltebügel (1) durch den Schuh (14) in die Schließstellung verschwenkbar ist, in welcher mindestens ein skifester Verriegelungszapfen (2) zumindest eine Öffnung (15) in der Sohlenverlängerung (12) und eine Öffnung (18) im Haltebügel (1) durchsetzt und eine lösbare Sperre (10) den Haltebügel (1) fixiert, dadurch gekennzeichnet, daß die horizon- . tale Querachse (4) des Haltebügels (1) für die mit einem flexiblen Bereich (13) versehene Sohlenverlängerung (12) an der zur Skispitze weisenden Vorderseite des Haltebügels (1) verläuft, und daß der Haltebügel (1) in der Einstiegsstellung für den Schuh (14) von seiner Querachse (4) in Richtung zum Skiende hin und von der Skioberseite (6a) weg gerichtet ist und mit dieser letzteren einen spitzen Winkel (a) einschließt.

## Claims

A ski-binding/ski-boot combination for a cross- country or touring ski (6), comprising a partially hollow retaining socket (1) pivotably mounted about a horizontal axis (4) and spring-biased in the upwards pivoting direction, a sole extension (12) of a boot (14) inserted into said retaining socket (1) being engaged thereby from below, supported in the lateral direction, and engaged thereby from above at least over certain areas, so that said boot (14) is operable to pivot said retaining socket (1) to its locked position in which at least one locking pin (2) secured to the ski extends through at least one opening (15) in said sole extension (12) and an opening (18) in said retaining socket (1), and said retaining socket (1) is locked by a releasable detent (10), characterized in that the horizontal transverse axis (4) of said retaining socket (1) for said sole extension (12) provided with a flexible portion (13) extends adjacent the front of said retaining socket (1) facing towards the tip of the ski, and that in the step-in position for the insertion of the boot (14) said retaining socket (1) extends from said transverse axis (4) in the direction towards the end of the ski and away from the top surface (6a) of the ski so as to enclose an acute angle (a) therewith.

## Revendications

Combinaison fixation de ski-chaussure de ski pour ski de fond ou ski de randonnée (6), comprenant un étrier de fixation (1) constitué sous forme d'une coquille, pouvant pivoter autour d'un axe transversal horizontal (4) et chargé par un ressort ayant tendance à le faire pivoter vers le haut, étrier qui, lorsqu'une chaussure (14) est introduite, entoure par le dessous le prolongement (12) de sa semelle, la soutient latéralement et la recouvre par le dessus au moins en partie, ce qui fait que l'étrier de fixation (1) peut être pivoté dans la position de fermeture par la chaussure (14), position dans laquelle au moins un tourillon de verrouillage (2) fixé au ski traverse au moins une ouverture (15) du prolongement (12) de la semelle et une ouverture (18) de l'étrier (1), et un dispositif de blocage dégageable (10) fixe l'étrier de fixation (1), caractérisée en ce que l'axe transversal horizontal (4) de l'étrier de fixation (1) destiné au prolongement (12) de la semelle muni d'une région flexible (13) est disposé sur le côté avant dudit étrier de fixation (1) qui est tourné vers la pointe du ski, et en ce que l'étrier de fixation (1), dans la position d'introduction de la chaussure (14), est dirigé par rapport à son axe transversal (4) en direction de l'extrémité du ski et en s'éloignant du côté supérieur (6a) du ski en formant avec ce dernier un angle aigu (a).
